# EUROPÄISCHE PATENTSCHRIFT

(11) **EP 1 459 851 B1**
(45) Veröffentlichungstag und Bekanntmachung des Hinweises auf die Patenterteilung: **12.07.2006**
(21) Anmeldenummer: 04005957.8
(22) Anmeldetag: 12.03.2004
(51) Int. Cl.: B25C 5/16, B25C 5/02

(54) **Hefter**
Stapler
Agrafeuse

(30) Priorität: 15.03.2003 DE 10311490
(43) Veröffentlichungstag der Anmeldung: 22.09.2004
(73) Patentinhaber: Erwin Müller GmbH, 49808 Lingen (DE)
(72) Erfinder: Quaing, Reinhard, 48488 Emsbüren (DE); Schnieders, Christian, 49808 Lingen (DE)
(74) Vertreter: Engelmann, Kristiana

(56) Entgegenhaltungen:
- EP-A- 0 640 445
- DE-A- 19 651 479
- GB-A- 765 148
- US-A- 2 251 833
- US-A- 4 452 388

## Beschreibung

Die Erfindung betrifft einen Hefter, insbesondere Handhefter, nach dem Oberbegriff des Anspruchs 1.

Bei Handheftern liegen verschiedene Grundtypen vor, bei denen das Laden des Gerätes mit Heftklammern unterschiedlich vorgenommen wird. Zum einen gibt es Hefter, bei denen ein Aufnahmefach zum Befüllen mit Klammern nach Lösen einer Arretierung zur Stirnseite des Hefters hin ausziehbar ist. Zu diesem Grundtyp zählen insbesondere die Hefter mit Springfachsystem, bei denen das Aufnahmefach derart vorgespannt ist, daß es nach Lösen der Arretierung herausfährt. Oft wird zum Lösen der Arretierung eine ebenfalls vorgespannte Auslösemechanik verwendet. Ein weiterer Grundtyp von Heftern ist der sogenannte Oberlader, bei dem das im Hefter nicht bewegliche Aufnahmefach nach oben hin geöffnet wird, um die Heftklammern in den Kanal einlegen zu können. Oberlader sind weniger stabil und konstruktiv weniger aufwendig ausgebildet. Der Bedienkomfort ist jedoch auch geringer als z. B. bei Heftern mit Springfachsystem. Die hier vorliegende Erfindung bezieht sich auf einen Hefter des ersten Grundtyps.

Während des Heftvorgangs wird die vorderste, über einen federbelasteten Klammerschieber in Anlage an die Stirnplatte des Aufnahmefaches positionierte Heftklammer mittels eines Klammertreibers durch einen im Aufnahmefach befindlichen Ausstoßkanal hindurch in das Heftgut gedrückt. Da die Heftklammern je nach Typ unterschiedlich dick sind und immer nur die vorderste Klammer von dem Klammertreiber erfaßt werden soll, hat es sich als vorteilhaft erwiesen, nicht nur die vorderste Heftklammer, sondern auch den Klammertreiber an eine den Ausstoßkanal begrenzende Führungsplatte zu drücken.

Ein derartiger Handhefter ist aus der DE 196 51 479 C2 bekannt. Hierbei wird der Klammertreiber mit Hilfe eines nur zu diesem Zweck vorgesehenen Federelementes in Form zweier elastischer Federbeine an die Führungsplatte gedrückt. Konstruktionsbedingt sind die Federbeine immer oberhalb einer Abdeckung des Aufnahmefaches, die die Heftklammern gegen ein Herausfallen aus dem Aufnahmefach sichert, angeordnet. Der Klammertreiber wird daher nicht direkt oberhalb der Heftklammern, sondern deutlich über diesen an die Führungsplatte gedrückt. Die Führung des Klammertreibers wird dadurch beeinträchtigt. Zudem ist es sehr schwierig die Kraft, die die Federbeine auf den Klammertreiber ausüben, exakt zu dosieren. Ist die Kraft aber zu gering, wird der Klammertreiber nicht ausreichend an die Führungsplatte gedrückt. Ist die Andrückkraft hingegen zu groß, so ermüdet das Material der Federbeine und diese werden brüchig oder die Federbeine verlieren ihre elastische Eigenschaft. Ein weiterer Nachteil dieser Federbeine ist, daß sie zusammen mit einer Umlenkrolle in einem Bauteil gefertigt werden. Die Fertigungskosten für dieses Bauteil sind jedoch erheblich höher als die Fertigungskosten für die Umlenkrolle allein. Fertigungstechnisch bedingt wird dasselbe Material für beide Elemente verwendet. Für das Federteil ist jedoch ein elastisches und für das Umlegelement dagegen ein unelastisches Material notwendig. Die Kombination der beiden Bauteile in einem Element erfordert daher einen Kompromiß der unterschiedlichen Anforderungen an das Material.

Des weiteren sind nicht gattungsgemäße Hefter vom Grundtyp des Oberladers bekannt, bei denen ein in Arbeitsstellung federbelastetes Andruckelement den Klammertreiber an die Stirnplatte des Aufnahmefaches drückt. Das Andruckelement ist dabei Teil des zum Befüllen mit Heftklammern nach oben hin verschwenkbaren Aufnahmefachdeckels. Einen derartigen Deckelaufbau gibt es bei Heftern mit Springfachsystem aufgrund der zum Oberlader deutlich andersartigen Konstruktion nicht.

Der Erfindung liegt die Aufgabe zu Grunde, einen Hefter der eingangs beschriebenen Art mit verbesserter Funktionalität und geringeren Fertigungskosten zu entwikkeln.

Diese Aufgabe wird in Verbindung mit dem Oberbegriff des Patentanspruchs 1 erfindungsgemäß dadurch gelöst, daß eine längsverschiebbare Abdeckschiene oberhalb der vorsehbaren Heftklammern angeordnet ist, die in Richtung auf das Führungselement kraftbeaufschlagt gelagert ist und den Klammertreiber an das Führungselement drückt.

Mit Hilfe der Abdeckschiene wird nicht nur ein Herausfallen der Heftklammern aus dem Aufnahmefach verhindert, sondern zudem auch der Klammertreiber sehr dicht oberhalb der Heftklammer an das Führungselement gedrückt. Hierdurch ist eine verbesserte Führung des Klammertreibers entlang des Führungselementes gewährleistet. Durch die Doppelfunktion der Abdeckschiene wird darüber hinaus ein Bauteil eingespart, wodurch die Herstellungskosten des Hefters reduziert werden können. Auch die eingangs beschriebenen Nachteile der Federbeine und deren Kombination mit einer Umlenkrolle können durch die erfindungsgemäße Anordnung verhindert werden.

Eine mögliche Ausgestaltung des Hefters sieht einen Außenkanal mit einem im wesentlichen U-förmigen Profil vor. In dem Außenkanal sind das Aufnahmefach und darüber die Abdeckschiene längsverschiebbar angeordnet. Sowohl der Außenkanal als auch die Abdeckschiene können ineinandergreifende Ausnehmungen und/oder Vorsprünge aufweisen. Durch diese wird die Bewegung der Abdeckschiene senkrecht zur Längsrichtung des Aufnahmefaches, also insbesondere in Richtung zur Öffnung des Außenkanals an der Oberseite, begrenzt. Ein Herausfallen der Abdeckschiene aus dem Aufnahmekanal kann dadurch verhindert werden.

Dem gleichen Zweck dient ein im Klammermagazin vorsehbares Sperrelement, durch das die Bewegung der Abdeckschiene insbesondere in Längsrichtung von dem Führungselement weg begrenzt wird. Die Begrenzung kann z. B. daraus resultieren, daß auf der Abdeckschiene eine oder mehrere Vorsprünge oder Ausnehmungen angeordnet sind, auf die das Sperrelement einwirken kann. Hierdurch kann verhindert werden, daß die Abdeckschiene in eine nicht erwünschte Position verschoben wird und z. B. verklemmt oder aus dem Außenkanal herausfällt. Um Material und Fertigungskosten einzusparen und darüber hinaus die Montage zu vereinfachen, kann das Sperrelement vorteilhafterweise als ein Teil des Betätigungselementes ausgebildet sein.

Die Kraftbeaufschlagung der Abdeckschiene erfolgt vorzugsweise durch eine Feder z. B. eine Zugfeder. Bei der Verwendung einer derartigen Feder ist es möglich, durch Auswahl der die Federkraft beeinflussenden Faktoren diese gezielt so auszuwählen, daß die Abdeckschiene den Klammertreiber mit einer optimalen Andruckkraft an das Führungselement drückt.

Besonders vorteilhaft ist es, wenn die Feder, die auf die Abdeckschiene einwirkt, auch mit der Auslösemechanik und mit dem Klammerschieber verbunden ist und deren Vorspannung bewirkt. Durch diese Dreifachfunktion der Feder können zwei Federn in der Herstellung des Hefters eingespart werden. Die Dreifachfunktion der Feder, also die Kraftbeaufschlagung der Abdeckschiene, die Federbelastung des Klammerschiebers und die Vorspannung der Auslösemechanik kann dadurch erreicht werden, daß die Feder über zwei Umlenkbereiche geführt wird und die Federenden einerseits mit dem Klammerschieber und andererseits mit der Auslösemechanik verbunden sind und zusätzlich einer der Umlenkbereiche durch die in Längsrichtung bewegliche Abdeckschiene gebildet wird. Durch die Krafteinwirkung der Feder auf den Umlenkbereich der Abdeckschiene wird diese in Richtung auf das Führungselement kraftbeaufschlagt.

Weitere Einzelheiten und Vorteile der Erfindung ergeben sich aus den Unteransprüchen und in der Zeichnung schematisch dargestellten Ausführungsbeispielen, die im folgenden beschrieben werden; es zeigen:
- Fig. 1: Hefter in der Seitenansicht in Arbeitsposition,
- Fig. 2: Hefter in der Seitenansicht in Beladeposition,
- Fig. 3: Hefter in teilweise geschnittener Seitenansicht in Ausgangsposition des Heftvorgang,
- Fig. 4: Ausschnittsvergrößerung aus Fig. 3,
- Fig. 5: Hefter in teilweise geschnittener Seitenansicht in Endposition des Heftvorgangs,
- Fig. 6: Ausschnittsvergrößerung aus Fig. 5,
- Fig. 7: Klammermagazin des Hefters ohne Betätigungselement in dreidimensionaler Darstellung mit eingeschobenem Aufnahmefach und
- Fig. 8: Klammermagazin des Hefters mit Betätigungselement in dreidimensionaler Darstellung mit Aufnahmefach in Beladeposition.

Fig. 1. zeigt einen erfindungsgemäßen Hefter in der Seitenansicht in Arbeitsposition. In einem Außenkanal 1, der Teil eines hier nur ausschnittweise dargestellten Klammermagazins 2 ist, befindet sich ein Aufnahmefach 3, das nahezu vollständig in den Außenkanal 1 eingeschoben ist. In dieser betriebsbereiten Position befindet sich ein Klammertreiber 4 zum Austreiben von Heftklammern über einem Ausstoßkanal 5 des Aufnahmefaches 3. Mit Hilfe eines hier nur teilweise abgebildeten Betätigungselementes 6 kann das Aufnahmefach 3 relativ zum Außenkanal 1 in Längsrichtung 7 verschoben werden. In dieser Position des Aufnahmefaches 3, die in Fig. 2 dargestellt ist, ist ein Beladen des Aufnahmefaches 3 mit Heftklammern möglich.

Fig. 3 zeigt den Hefter in größtenteils geschnittener Seitenansicht in der Ausgangsposition des Heftvorgangs und Fig. 4 zeigt eine Ausschnittsvergrößerung des vorderen Bereiches des Hefters aus Fig. 3. In der Ausgangsposition befindet sich der Klammertreiber 4 oberhalb der Heftklammern 8, bzw. genauer, oberhalb der vordersten Heftklammer, die wiederum oberhalb des Ausstoßkanals 5 positioniert ist.

Die Heftklammern 8 werden über einen federbelasteten Klammerschieber 9 gegen ein Führungselement 10 gedrückt, das den Ausstoßkanal 5 begrenzt. Sowohl die Heftklammern 8 als auch der Klammerschieber 9 werden durch eine über diesen befindliche Abdeckschiene 11 gegen ein Herausfallen aus dem Aufnahmefach 3 geschützt. Der Klammerschieber 9 wird mittels einer Feder 12 gegen die Heftklammern 8 gedrückt, wodurch stets die vorderste Heftklammer an dem Führungselement 10 anliegt.

Der Hefter weist eine Auslösemechanik 13 mit einem Betätigungselement 6, das Teil der Auslösemechanik 13 ist, auf. Das Betätigungselement 6 ist über einen Verbindungsbereich 14 an dem Außenkanal 1 angeordnet. Durch Bedienen des Betätigungselementes 6 wird eine Arretierung 15 der Auslösemechanik 13 über ein Übertragungsteil 16 gelöst und das Aufnahmefach 3 kann in Längsrichtung 7 zum Au-ßenkanal 1 in eine Beladeposition verschoben werden, um mit Heftklammern 8 befüllt zu werden. Vorzugsweise wird auch das Aufnahmefach 3 durch den Klammerschieber 9 in Längsrichtung 7 kraftbeaufschlagt, so daß dieses nach Bedienen des Betätigungselementes 6 selbstständig aus dem Außenkanal 1 herausfährt. Das Übertragungsteil 16 wird über einen elastischen Bereich 17 des Betätigungselementes 6, der zwischen dem Verbindungsbereich 14 und dem Übertragungsteil 16 angeordnet ist, in die Ausgangsstellung zurückbefördert. An dem Betätigungselement 6 ist ein Sperrelement 18 angeordnet, auf das ein Vorsprung 19 der Abdeckschiene 11 bei einer Bewegung der Abdeckschiene 11 entgegen der Längsrichtung 7 trifft und diese Bewegung dadurch begrenzt.

Die Feder 12 hat bei dieser bevorzugten Ausführungsform drei Funktionen. Sie bewirkt zum einen die Vorspannung des Klammerschiebers 9, indem ein Federende an einem Befestigungsansatz 20 des Klammerschiebers 9 lösbar eingehängt ist und den Klammerschieber 9 permanent in Längsrichtung 7 kraftbeaufschlagt. Um die Verbindung der Feder 12 mit dem Befestigungsansatz 20 des unterhalb der Abdeckschiene 11 angeordneten Klammerschiebers 9 zu ermöglichen, hat die Abdeckschiene 11 eine entsprechende Ausnehmung 21. Die Feder 12 wird von dem Befestigungsansatz 20 aus durch die Ausnehmung 21 hindurch über einen vorderen Umlenkbereich 22 und einen hinteren Umlenkbereich 23 geführt. Das andere Ende der Feder 12 ist mit einem Befestigungselement 24, das Teil der Auslösemechanik 13 ist, ebenfalls lösbar verbunden. Dabei bewirkt die Feder 12, daß die Arretierung 15, die ebenfalls Teil der Auslösemechanik 13 ist, stets in die arretierende Ausgangsstellung zurückgezogen wird. Als dritte Funktion bewirkt die Feder 12 die Kraftbeaufschlagung der Abdeckschiene 11 in Richtung auf das Führungselement 10. Hierzu wird der hintere Umlenkbereich 23 durch die Abdeckschiene 11 ausgebildet. Da die Abdeckschiene 11 in Längsrichtung 7 verschiebbar gelagert ist, wird sie durch die Spannkraft der Feder 12, die auf den Umlenkbereich 23 einwirkt, in Längsrichtung 7 gezogen. Hierdurch wird der Klammertreiber 4, an dem die Abdeckschiene 11 anliegt, dicht oberhalb der Heftklammern 8 an das Führungselement 10 gedrückt. Eine permanente Führung des Klammertreibers 4 entlang des Führungselements 10 ist damit gewährleistet. Um das Gleiten der Feder 12 auf dem Umlenkbereich 23 der Abdeckschiene zu verbessern weist dieser eine Führung 25 für die Feder 12 auf. Durch diese geschickte Anordnung der Feder 12, die damit eine Dreifachfunktion erhält, können zwei Federn eingespart werden. Darüber hinaus ist eine sehr einfache und schnelle Montage der Feder 12 möglich.

In Fig. 5 ist der Hefter in teilweise geschnittener Seitenansicht in der Endposition des Heftvorgangs dargestellt. Eine Ausschnittsvergrößerung des vorderen Bereiches des Hefters aus Fig. 5 ist in Fig. 6 zu sehen. In der Endposition ist der Klammertreiber 4 entlang des Führungselementes 10 die vorderste Heftklammer durch den Ausstoßkanal 5 treibend und auf eine Heftplatte 26 drückend dargestellt. Es ist zu sehen, daß der Klammertreiber 4 auf der einen Seite von dem Führungselement 10 und auf der anderen Seite von der Abdeckschiene 11 geführt wird.

Fig. 7 zeigt das Klammermagazin 2 des Hefters jedoch ohne Betätigungselement 6 mit eingeschobenem Aufnahmefach 3 in dreidimensionaler Darstellung. Mit Hilfe von Vorsprüngen 27 und Ausnehmungen 28 an der Abdeckschiene 11 bzw. dem Au-ßenkanal 1 wird eine Bewegung der Abdeckschiene 11 im wesentlichen senkrecht zur Längsrichtung 7 des Aufnahmefaches 3 begrenzt, wobei mit senkrecht jede Orthogonale senkecht zur Längsrichtung 7 und in dem dargestellten Ausführungsbeispiel insbesondere nach oben und unten gemeint ist. Ein Herausfallen der Abdeckschiene 11 aus dem Außenkanal 1 wird hierdurch verhindert und gleichzeitig die Beweglichkeit der Abdeckschiene 11 in Längsrichtung 7 zumindest soweit ermöglicht, daß die Abdeckschiene 11 an dem Führungselement 10 bei in das Klammermagazin 2 eingeschobenem Aufnahmefach 3 anliegt. Aufgrund des U-förmigen Profils des Außenkanals 1 ist eine einfache Montage der Abdeckschiene 11 in dem Außenkanal 1 bei noch nicht montierter Feder 12 und noch nicht montiertem vorderem Umlenkbereich 22 durch ein Einlegen von oben und Verschieben in Längsrichtung 7 möglich.

Das Klammermagazin 2 des Hefters mit Betätigungselement 6 und mit Aufnahmefach 3 ist in Fig. 8 in Beladeposition in dreidimensionaler Darstellung zu sehen. Das Aufnahmefach 3 ist gegenüber dem Außenkanal 1 in Längsrichtung 7 verschoben. In dieser Position kann das Aufnahmefach 3 mit Heftklammern 8 befüllt werden. Das Betätigungselement 6 mit dem Sperrelement 18 ist über den Verbindungsbereich 14 an dem Außenkanal 1 angeordnet. Hierdurch ist eine einfache und damit kostenreduzierte Montage des Betätigungselementes 6 an dem Außenkanal 1 möglich. Die Bewegung der Abdeckschiene 11 entgegen der Längsrichtung 7 wird durch den Vorsprung 19, der Teil der Abdeckschiene 11 ist, begrenzt, da der Vorsprung 19 auf das entgegen der Längsrichtung 7 nicht bewegliche Sperrelement 18 des Betätigungselementes 6 trifft. Ein Herausfallen der Abdeckschiene 11 aus dem Außenkanal 1 wird hierdurch verhindert.

## Patentansprüche

1. Hefter, insbesondere Handhefter, mit einem Klammertreiber (4) und einem Klammermagazin (2), das ein längsverschiebbares Aufnahmefach (3) zur Aufnahme von Heftklammern (8) umfaßt, wobei das Aufnahmefach (3) an einem Ende einen durch ein Führungselement (10) begrenzten Ausstoßkanal (5) aufweist, die vorsehbaren Heftklammern (8) durch einen Klammerschieber (9) gegen das Führungselement (10) gedrückt werden und der Klammertreiber (4) zumindest geringfügig auch in Längsrichtung (7) des Aufnahmefaches (3) beweglich angeordnet ist, **dadurch gekennzeichnet, daß** eine längsverschiebbare Abdeckschiene (11) oberhalb der vorsehbaren Heftklammern (8) angeordnet ist, die in Richtung auf das Führungselement (10) kraftbeaufschlagt gelagert ist und den Klammertreiber (4) an das Führungselement (10) drückt.

2. Hefter nach Anspruch 1, **dadurch gekennzeichnet, daß** das Klammermagazin (2) einen Außenkanal (1) mit einem im wesentlichen U-förmigen Profil umfaßt, in dem das Aufnahmefach (3) angeordnet ist.

3. Hefter nach Anspruch 2, **dadurch gekennzeichnet, daß** der Außenkanal (3) und die Abdeckschiene (11) ineinandergreifende Ausnehmungen (28) und Vorsprünge (27) aufweisen, die eine Bewegung der Abdeckschiene (11) im wesentlichen senkrecht zur Längsrichtung (7) des Aufnahmefaches (3) begrenzen.

4. Hefter nach einem der Ansprüche 1 bis 3, **dadurch gekennzeichnet, daß** das Klammermagazin (2) eine vorgespannte Auslösemechanik (13) mit einem Betätigungselement (6) aufweist, dessen Bedienung über ein Übertragungsteil (16) das Aufnahmefach (3) von einer arretierten Arbeitsposition in Längsrichtung (7) in eine Beladeposition versetzt.

5. Hefter nach einem der Ansprüche 1 bis 4, **dadurch gekennzeichnet, daß** das Klammermagazin (2) ein Sperrelement (18) aufweist, das die Bewegung der Abdeckschiene (11) begrenzt.

6. Hefter nach Anspruch 5, **dadurch gekennzeichnet, daß** das Sperrelement (18) auf zumindest einen Vorsprung (19) oder eine Ausnehmung der Abdeckschiene einwirkt und die Bewegung der Abdeckschiene (11) in Längsrichtung (7) von dem Führungselement (10) weg begrenzt.

7. Hefter nach Anspruch 4 und einem der Ansprüche 5 oder 6, **dadurch gekennzeichnet, daß** das Sperrelement (18) Teil des Betätigungselementes (6) ist.

8. Hefter nach einem der Ansprüche 4 oder 7, **dadurch gekennzeichnet, daß** das Betätigungselement (6) mit einem Verbindungsbereich (14) auf den Außenkanal (1) aufgesteckt ist.

9. Hefter nach Anspruch 8, **dadurch gekennzeichnet, daß** das Betätigungselement (6) einen elastischen Bereich (17) zwischen dem Verbindungsbereich (14) und dem Übertragungsteil (16) aufweist.

10. Hefter nach einem der Ansprüche 1 bis 9, **dadurch gekennzeichnet, daß** die Kraftbeaufschlagung der Abdeckschiene (11) durch eine Feder (12) erfolgt.

11. Hefter nach Anspruch 10, **dadurch gekennzeichnet, daß** auch der Klammerschieber (9) mit der Feder (12) so verbunden ist, daß diese die Kraftbeaufschlagung des Klammerschiebers (9) bewirkt.

12. Hefter nach Anspruch 3 und einem der Ansprüche 10 oder 11, **dadurch gekennzeichnet, daß** die Feder (12) auch mit der Auslösemechanik (13) verbunden ist und deren Vorspannung bewirkt.

13. Hefter nach Anspruch 11 und 12, **dadurch gekennzeichnet, daß** die Feder (12) über zwei Umlenkbereiche (22, 23) geführt durch das eine Federende den Klammerschieber (9) und durch das andere Federende die Auslösemechanik (13) federt, wobei einer der Umlenkbereiche (23) derart von der Abdeckschiene (11) gebildet wird, daß diese in Richtung auf das Führungselement (10) kraftbeaufschlagt ist.

14. Hefter nach Anspruch 13, **dadurch gekennzeichnet, daß** der Umlenkbereich (23) der Abdeckschiene (11) eine Führung (25) für die Feder (12) aufweist.

## Claims

1. Stapler, in particular a hand stapler, having a staple driver (4) and a staple magazine (2), which latter comprises a longitudinally displaceable receiving compartment (3) to receive staples (8), the receiving compartment (3) having, at one end, an ejection passage (5) which is bounded by a guiding member (10), the staples which are able to be supplied being pressed against the guiding member (10) by a push bar (9), and the staple driver (4) being arranged to be movable, at least slightly, in the longitudinal direction (7) too of the receiving compartment (3), **characterised in that** a longitudinally displaceable cover rail (11) is arranged above the staples (8) which are able to be supplied, which cover rail (11) is mounted to have force applied to it towards the guiding member (10) and presses the staple driver (4) against the guiding member (10).

2. Stapler according to claim 1, **characterised in that** the staple magazine (2) comprises an outer channel (1) of substantially U-shaped profile in which the receiving compartment (3) is arranged.

3. Stapler according to claim 2, **characterised in that** the outer channel (3) and the cover rail (11) have interengaging openings (28) and projections (27) which limit movement of the cover rail (11) substantially perpendicularly to the longitudinal direction (7) of the receiving compartment (3).

4. Stapler according to one of claims 1 to 3, **characterised in that** the staple magazine (2) has a pre-loaded releasing mechanism (13) having an actuating member (6), the operation of which latter, via a transmission portion (16), shifts the receiving compartment (3) in the longitudinal direction (7) from a locked working position to a loading position.

5. Stapler according to one of claims 1 to 4, **characterised in that** the staple magazine (2) has a barrier member (18) which limits the movement of the cover rail (11).

6. Stapler according to claim 5, **characterised in that** the barrier member (18) acts on at least one projection (19) on, or opening in, the cover rail and limits the movement of the cover rail (11) in the longitudinal direction (7) away from the guiding member (10).

7. Stapler according to claim 4 and either of claims 5 and 6, **characterised in that** the barrier member (18) is part of the actuating member (6).

8. Stapler according to either of claims 4 and 7, **characterised in that** the actuating member (6) is inserted onto the outer channel (1) by a connecting region (14).

9. Stapler according to claim 8, **characterised in that** the actuating member (6) has an elastic region (17) between the connecting region (14) and the transmission portion (16).

10. Stapler according to one of claims 1 to 9, **characterised in that** the application of force to the cover rail (11) is produced by a spring (12).

11. Stapler according to claim 10, **characterised in that** the push bar (9) too is connected to the spring (12), in such a way that the latter causes force to be applied to the said push bar (9).

12. Stapler according to claim 3 and either of claims 10 and 11, **characterised in that** the spring (12) is also connected to the releasing mechanism (13) and causes the pre-loading thereof.

13. Stapler according to claims 11 and 12, **characterised in that** the spring (12), being guided over two direction-changing regions (22, 23), spring-loads the push bar (9) by one end of the spring and the releasing mechanism (13) by the other end of the spring, one (23) of the direction-changing regions being formed by the cover rail (11) in such a way that force is applied to the latter towards the guiding member (10).

14. Stapler according to claim 13, **characterised in that** the direction-changing region (23) of the cover rail (11) has a guide (25) for the spring (12).

## Revendications

1. Agrafeuse, notamment agrafeuse manuelle, avec un propulseur d'agrafes (4) et un magasin à agrafes (2), qui comprend un tiroir à agrafes (3) mobile en direction longitudinale, destiné à recevoir des agrafes (8), dans laquelle le tiroir de réception (3) présente à une extrémité un canal d'éjection (5) limité par un élément de guidage (10), les agrafes à prévoir (8) sont poussées par un poussoir d'agrafes (9) contre l'élément de guidage (10) et le propulseur d'agrafes (4) est au moins légèrement mobile également en direction longitudinale (7) du tiroir de réception (3), **caractérisée en ce qu'**un rail de recouvrement (11) mobile en direction longitudinale est disposé au-dessus des agrafes à prévoir (8), qui s'applique sous l'action d'une force en direction de l'élément de guidage (10) et qui pousse le propulseur d'agrafes (4) sur l'élément de guidage (10).

2. Agrafeuse selon la revendication 1, **caractérisée en ce que** le magasin à agrafes (2) comprend un canal extérieur (1) avec un profil sensiblement en U, dans lequel le tiroir de réception (3) est disposé.

3. Agrafeuse selon la revendication 2, **caractérisée en ce que** le canal extérieur (1) et le rail de recouvrement (11) présentent des évidements (28) et des sailles (27) s'engageant les unes dans les autres, qui limitent un mouvement du rail de recouvrement (11) en direction sensiblement perpendiculaire à la direction longitudinale (7) du tiroir de réception (3).

4. Agrafeuse selon l'une quelconque des revendications 1 à 3, **caractérisée en ce que** le magasin à agrafes (2) comprend un mécanisme de libération précontraint (13) avec un élément de commande (6), dont la manoeuvre déplace par une pièce de transmission (16) le tiroir de réception (3) en direction longitudinale (7) d'une position de travail bloquée à une position de chargement.

5. Agrafeuse selon l'une quelconque des revendications 1 à 4, **caractérisée en ce que** le magasin à agrafes (2) comporte un élément de blocage (18), qui limite le mouvement du rail de recouvrement (11).

6. Agrafeuse selon la revendication 5, **caractérisée en ce que** l'élément de blocage (18) agit sur au moins une saillie (19) ou un évidement du rail de recouvrement et limite le mouvement du rail de recouvrement (11) en direction longitudinale (7) l'éloignant de l'élément de guidage (10).

7. Agrafeuse selon la revendication 4 et l'une quelconque des revendications 5 ou 6, **caractérisée en ce que** l'élément de blocage (18) fait partie de l'élément de commande (6).

8. Agrafeuse selon l'une quelconque des revendications 4 ou 7, **caractérisée en ce que** l'élément de commande (6) est attaché sur le canal extérieur (1) avec une zone d'assemblage (14).

9. Agrafeuse selon la revendication 8, **caractérisée en ce que** l'élément de commande (6) comprend une zone élastique (17) entre la zone d'assemblage (14) et la pièce de transmission (16).

10. Agrafeuse selon l'une quelconque des revendications 1 à 9, **caractérisée en ce que** la force appliquée au rail de recouvrement (11) est exercée par un ressort (12).

11. Agrafeuse selon la revendication 10, **caractérisée en ce que** le poussoir d'agrafes (9) est également relié au ressort (12), de telle manière que celui-ci applique une force au poussoir d'agrafes (9).

12. Agrafeuse selon la revendication 3 et l'une quelconque des revendications 10 ou 11, **caractérisée en ce que** le ressort (12) est également relié au mécanisme de libération (13) et assure la précontrainte de celui-ci.

13. Agrafeuse selon les revendications 11 et 12, **caractérisée en ce que** le ressort (12) guidé sur deux zones de déviation (22, 23) agit par la première extrémité du ressort sur le poussoir d'agrafes (9) et par l'autre extrémité du ressort sur le mécanisme de libération (13), dans laquelle une des zones de déviation (23) est formée par le rail de recouvrement (11) de telle manière que celui-ci soit soumis à une force en direction de l'élément de guidage (10).

14. Agrafeuse selon la revendication 13, **caractérisée en ce que** la zone de déviation (23) du rail de recouvrement (11) présente un guide (25) pour le ressort (12).
